# EUROPÄISCHE PATENTANMELDUNG

(11) **EP 4 470 937 A1**
(43) Veröffentlichungstag der Anmeldung: **04.12.2024**
(21) Anmeldenummer: 24178189.7
(22) Anmeldetag: 27.05.2024
(51) Int. Cl.: B65D 83/00

(54) **KARTUSCHE**

(30) Priorität: 31.05.2023 DE 102023114341
(71) Anmelder: Muhr & Söhne GmbH & Co. KG., 57439 Attendorn/Westf. (DE)
(72) Erfinder: Scheele, Roland, 57439 Attendorn (DE)
(74) Vertreter: Oppermann, Frank

(57) **Zusammenfassung**

Die erfindungsgemäße Kartusche für pastöse Materialien, insbesondere Klebstoffe oder Dichtstoffe, zum Ausbringen der Materialen mit einer Kartuschenpresse, verfügt über einen zylindrischen Mantelteil 1, welcher an einem Ende mit einem Kopfteil 2 verschlossen ist und in welchem ein Kolbenteil 3 zum Auspressen des pastösen Materials längsverschiebbar geführt ist. Der Kopfteil 2 weist einen Ansatzteil 5 mit einem an dem mantelseitigen Endstück offenen und an dem freien Endstück verschlossenen Durchgangskanal 10 und einem Außengewinde 15 zum Aufschrauben einer Kartuschenspitze auf. Die Kartusche zeichnet sich dadurch aus, dass der Mantelteil 1 und der Kolbenteil 3 nicht aus Kunststoff, sondern aus Weißblech bestehen, und der Kopfteil 2 einen Deckelteil 4 mit einer kreisförmigen Ausnehmung 12 aufweist, in welche der Ansatzteil 5 eingesetzt ist, wobei der Deckelteil 4 aus Weißblech besteht und der Ansatzteil 5 ein Kunststoffteil ist. Folglich bestehen bis auf den Ansatzteil sämtliche Teile der Kartusche aus Weißblech, das sich mit den bekannten Weißblech-Recyclingerfahren recyclen lässt.

## Beschreibung

Die Erfindung betrifft eine Kartusche für pastöse oder viskose Materialien, insbesondere Klebstoffe oder Dichtstoffe, zum Auspressen mit einer Kartuschenpresse, welche einen zylindrischen Mantelteil aufweist, welcher an einem Ende mit einem Kopfteil verschlossen ist und in welchem ein Kolbenteil zum Auspressen des pastösen Materials längsverschiebbar geführt ist.

Kartuschen für pastöse oder viskose Materialen finden in unterschiedlichen Bereichen, insbesondere im industriellen Bereich oder im Handwerk, eine breite Anwendung. Die zur einmaligen Verwendung bestimmten Kartuschen, die beispielsweise mit Klebstoffen oder Dichtstoffen befüllt sind, werden in standardisierten Größen angeboten. Mit zugehörigen Kartuschenpressen können die pastösen oder viskosen Materialien ausgepresst werden.

Die allgemein bekannten und auf dem Markt verfügbaren Kartuschen werden aus Kunststoff gefertigt und haben sich in der Praxis bewährt. Die Kunststoffteile können im Spritzgussverfahren in großen Stückzahlen mit hoher Maßhaltigkeit kostengünstig hergestellt werden, so dass die erforderliche Dichtigkeit des Kolbens in dem Kartuschenkörper ausreichend ist. Daher haben sich Kunststoffkartuschen auf dem Markt etabliert. Als nachteilig erweist sich jedoch die Umweltbelastung durch die Kunststoffkartuschen, die sich nicht ohne weiteres recyclen lassen.

Die DE 196 11 266 A1 schlägt die Herstellung der Kartuschen aus weitgehend problemlos recyclebaren Stahlblech vor. Diese Druckschrift befasst sich aber nur mit dem Problem der Abdichtung des Kolbens in einem aus Stahlblech bestehenden Kartuschenkörper.

Wegen der im Vergleich zu Kunststoffkartuschen größeren technischen Probleme, die sich bei einer kostengünstigen Herstellung der Kartuschen in großen Stückzahlen ergeben, haben sich Kartuschen aus anderen Materialien bis heute auf dem Markt nicht etablieren können.

Der Erfindung liegt die Aufgabe zugrunde, eine weitgehend problemlos recyclebare Kartusche für pastöse oder viskose Materialien zu schaffen, die sich in großen Stückzahlen kostengünstig herstellen lässt und auch den relativ hohen Anforderungen an eine Lagerung über längere Zeiträume bei empfindlichen Materialien, insbesondere hochreaktiven Füllgütern, genügt.

Die Lösung dieser Aufgabe erfolgt erfindungsgemäß mit den Merkmalen der unabhängigen Patentansprüche. Die Gegenstände der abhängigen Ansprüche betreffen vorteilhafte Ausführungsformen der Erfindung.

Die erfindungsgemäße Kartusche für pastöse Materialien, insbesondere Klebstoffe oder Dichtstoffe, zum Auspressen der Materialen mit einer Kartuschenpresse, verfügt über einen zylindrischen Mantelteil, welcher an einem Ende mit einem Kopfteil verschlossen ist und in welchem ein Kolbenteil zum Auspressen des pastösen Materials längsverschiebbar geführt ist. Der Kopfteil weist einen Ansatzteil mit einem an dem mantelseitigen Endstück offenen und an dem freien Endstück verschlossenen Durchgangskanal und einem Außengewinde zum Aufschrauben einer Kartuschenspitze auf.

Die erfindungsgemäße Kartusche zeichnet sich dadurch aus, dass der Mantelteil und der Kolbenteil nicht aus Kunststoff, sondern aus Weißblech bestehen, und der Kopfteil einen Deckelteil mit einer kreisförmigen Ausnehmung aufweist, in welche der Ansatzteil eingesetzt ist, wobei der Deckelteil aus Weißblech besteht und der Ansatzteil ein Kunststoffteil ist. Folglich bestehen bis auf den Ansatzteil sämtliche Teile der Kartusche aus Weißblech, das sich mit den bekannten Weißblech-Recyclingerfahren recyclen lässt. In Bezug auf das Recycling können die Kartuschen also so gehandhabt werden wie die allgemein bekannten Lebensmittel-Weißblechdosen. Da der Ansatzteil mit dem Schraubgewinde und dem Durchgangskanal weiterhin aus Kunststoff besteht, kann dieser Teil der Kartusche ohne weiteres in großen Stückzahlen kostengünstig hergestellt werden. Der Kunststoff-Ansatzteil kann mit den für konventionelle Kunststoff-Kartuschen bekannten Düsenspitzen kompatibel sein, die sich mit dem Ansatzteil verschrauben lassen, und der Ansatzteil kann als Spritzgussteil in großen Stückzahlen kostengünstig hergestellt werden.

Der Deckelteil der erfindungsgemäßen Weißblech-Kartusche ist derart beschaffen, dass sich der Ansatzteil bei der Herstellung einfach in den Deckelteil einsetzen lässt. Für das Recycling ist der Kunststoff-Ansatzteil wegen des geringen Gewichtsanteils von kleiner als 3% unkritisch. Ansatzteil und Deckteil bilden vorzugsweise eine formschlüssige Verbindung. Der Ansatzteil kann in den Deckelteil derart eingestaucht und/oder eingepresst und/oder verklebt sein, dass der Ansatzteil gegenüber dem Deckelteil abdichtet. Das freie Endstück des Ansatzteils kann als eine Kunststoffspitze ausgebildet sein, die sich mit einem Schneidwerkzeug einfach abtrennen lässt, so dass der Durchgangskanal an dem freien Ende geöffnet ist.

Unter Weißblech wird in diesem Zusammenhang ein dünnes kaltgewalztes Stahlblech verstanden, dessen Oberfläche mit einer Beschichtung, insbesondere mit einer Zinnbeschichtung, versehen ist, um den Stahl durch eine Versiegelung vor Korrosion zu schützen. Das Weißblech kann an der Innenseite mit einer weiteren Beschichtung versehen sein, die an die besonderen Materialeigenschaften des mit der Kartusche auszubringenden Materials angepasst sein kann.

Die Verwendung von Weißblech hat darüber hinaus den Vorteil, dass auch empfindliche Materialien, insbesondere hochreaktive Füllgüter, über einen längeren Zeitraum gelagert werden können, ohne dass die Gefahr des Aushärtens der Füllgüter aufgrund von Diffusion besteht.

Eine bevorzugte Ausführungsform der erfindungsgemäßen Kartusche sieht vor, dass auf das mantelseitige Endstück des Ansatzteils eine das offene Ende des Durchgangskanals verschließende Membran aufgebracht ist. Dadurch wird eine hohe Diffusionsdichtigkeit auch in dem noch kritischen Bereich des Anschlusses des Kunststoff-Ansatzteils an den Weißblech-Deckelteil erreicht, sofern noch höhere Anforderungen an die Langzeitlagerung gestellt werden sollten. Die Membran besteht vorzugsweise aus Aluminium, dass sich durch eine hohe Diffussionsdichtigkeit auszeichnet. Beispielsweise kann eine Aluminiumfolie auf die Innenseite des Ansatzteil aufgebracht werden. Es können aber auch andere diffusionsdichte Materialien, beispielsweise geeignete Kunststofffolien, verwendet werden.

Die Membran kann nur auf die Innenseite des Ansatzteils aufgebracht sein oder sich über dessen Innenseite hinaus auf die Innenseite des Deckelteils erstrecken. Vorzugsweise wird die Membran schon vor der Montage des Ansatzteils auf dessen Innenseite aufgebracht, so dass der Ansatzteil nur noch in den Deckelteil eingesetzt zu werden braucht.

Eine weitere bevorzugte Ausführungsform sieht vor, dass der Ansatzteil an dem mantelseitigen Endstück einen umlaufenden Flansch aufweist. Auf die Innenseite des Flansches kann die das offene Ende des Durchgangskanals verschließende Membran aufgebracht werden. Der umlaufende Flansch erleichtert auch die Montage des Ansatzteils. Der Deckelteil weist an der Außenseite vorzugsweise einen die kreisförmige Ausnehmung umschließenden nach außen weisenden umlaufenden Rand auf, wobei der Ansatzteil derart in den Deckel eingesetzt ist, dass sich der umlaufende Flansch des Ansatzteils an dem umlaufenden Rand des Deckelteil abstützt. Dadurch kann eine dauerhaft feste und dichte Verbindung von Ansatzteil und Deckelteil gewährleistet werden, wenn der Ansatzteil in den Deckelteil eingeklebt und/oder eingepresst bzw. eingestaucht wird.

Der Deckelteil der Kartusche kann eine den Mantelteil umschließende Randbördelung aufweisen, um Mantelteil und Deckelteil miteinander zu verbinden. Derartige Verbindungen gehören zum Stand der Technik. Der Mantelteil kann mit den in der G 94 19 821 U1 und der DE 196 11 266 A1 beschriebenen Verfahren hergestellt werden, so dass eine ausreichende Abdichtung von Mantelteil und Deckelteil bzw. Kolbenteil sichergestellt ist.

Die Erfindung betrifft nicht nur eine leere Kartusche, sondern auch eine Kartusche, die mit einem pastösen Material, insbesondere einem Dichtstoff oder Klebstoff, befüllt ist.

Nachfolgend wird ein Ausführungsbeispiel der Erfindung unter Bezugnahme auf die Zeichnungen im Einzelnen beschrieben.

Es zeigen:
- Fig. 1: den Mantelteil und den Kolbenteil der erfindungsgemäßen Kartusche,
- Fig. 2: den Ausschnitt A von Fig. 1 in vergrößerter Darstellung,
- Fig. 3: den Ausschnitt B von Fig. 1 in vergrößerter Darstellung,
- Fig. 4: die Kartusche in der Draufsicht und
- Fig. 5: den Kopfteil der Kartusche in geschnittener Darstellung.

Fig. 1 zeigt einen Schnitt durch die erfindungsgemäße Kartusche, die einen hohlzylindrischen Mantelteil 1 aufweist, der an dem in Fig. 1 gezeigten rechten Ende mit einem Kopfteil 2 verschlossen ist. In dem Mantelteil 1 ist ein Kolbenteil 3 längsverschiebbar geführt, was in Fig. 1 nicht dargestellt ist. Der in Fig. 1 dargestellte Kolbenteil 3 ist passend in den Mantelteil 1 eingesetzt, so dass Mantelteil 1 und Kolbenteil 3 gegeneinander abdichten. Zwischen der Innenseite des Mantelteils 1 und der Außenseite des Kolbenteils 3 kann ein Gleit- und/oder Dichtmittel eingebracht sein. Bei Bedarf kann beispielsweise in Abhängigkeit von dem Füllgut der Mantelteil 1 an der Innenseite und/oder der Kolbenteil 3 an der Außenseite mit einer separat aufzubringenden Sperrschicht aus Wachs, beschichtet sein, welche für eine ausreichende Abdichtung sorgt. An dem offenen Ende des Mantelteils 1 ist eine Randbordierung 1A vorgesehen (Fig. 3).

Fig. 5 zeigt den Kopfteil 2 der Kartusche in vergrößerter Darstellung. Der Kopfteil 2 weist einen Deckelteil 4 auf, in den ein Ansatzteil 5 eingesetzt ist, das nachfolgend noch beschrieben wird.

Mantelteil 1, Deckelteil 4 und Kolbenteil 2 bestehen aus Weißblech (elektrolytisch verzinnter und spezialverchromter Stahl (DIN EN 10202:2022)). Bei Bedarf kann das Weißblech an der Innenseite (produktseitig) mit einer füllgutresistenten Beschichtung versehen sein.

Der Mantelteil 1 ist an dem deckelseitigen verschlossenen Ende mit einer Bördelung 6 versehen, auf die der Deckelteil 4 des Kopfteils 2 aufgefalzt ist. Fig. 2 zeigt die Verbindung von Mantelteil 1 und Deckelteil 4 in vergrößerter Darstellung. Zur besseren Abdichtung kann der Mantelteil 1 bzw. Deckelteil 4 im Randbereich mit einer Dichtmasse versehen sein.

Zur Herstellung der Kartusche wird der Mantelteil 1 in einem ersten Arbeitsgang an dem offenen Ende bordiert und deckelseitig gebördelt. In einem zweiten Arbeitsgang wird der Deckelteil 4 auf die gebördelte Seite des Mantelteil 1 aufgefalzt.

Während Mantelteil 1, Deckelteil 4 und Kolbenteil 3 aus Weißblech bestehen, ist der Ansatzteil 5 aus Kunstststoff gefertigt. Der Kunststoff-Ansatzteil 5 wird in einem separaten Arbeitsprozess in den Deckelteil 4 eingepresst oder eingestaucht, so dass Ansatzteil und Deckelteil eine formschlüssige dichtende Verbindung bilden.

Der Kunststoff-Ansatzteil 5 des Deckelteils 4 umfasst ein Fußteil 7 mit einem umlaufenden Flansch 8, an das sich ein zylindrisches Teil 9 mit einem Außengewinde 15 anschließt, das in eine sich mit einem Schneidwerkzeug abtrennbare Kunststoffspitze 11 übergeht. In dem Ansatzteil 5 ist ein Durchgangskanal 10 ausgebildet, der von der abtrennbaren Kunststoffspitze 11 verschlossen ist.

Der Deckelteil 4 des Kopfteils 2 weist eine zentrale kreisförmige Ausnehmung 12 auf, die von einem nach außen weisenden umlaufenden Rand 13 umschlossen wird, der einen Absatz 14 aufweist, an dem sich der Flansch 8 des Ansatzteils 5 abstützt.

Durch das Einpressen bzw. Einstauchen des Ansatzteils 5 in den Deckelteil 4 ist der umlaufende Rand 13 derart verformt, dass sich der umlaufende Rand 13 dichtend an den Fußteil 8 des Ansatzteils 5 anlegt. Dabei kann sich die schräge Kante des umlaufenden Randes 13 in den Kunststoff des Ansatzteils einschneiden.

Der Fußteil 8 des Ansatzteils 5 ist an der dem Mantelteil 1 zugewandten Innenseite mit einer Siegelmembran 15, insbesondere mit einer Aluminium-Siegelmembran, versehen, welche den Durchgangskanal 10 in dem Ansatzteil 5 produktseitig verschließt, um eine Diffusion durch den Ansatzteil und somit das Aushärten hochreaktiver Füllgüter zu verhindern.

Die Kartusche kann eine breite Anwendung für pastöse oder viskose Materialien, beispielsweise Fette, Klebstoffe, Silikon, Acryl, Spachtelmassen, Füll- und Ausgleichmassen, finden.

## Patentansprüche

1. Kartusche für pastöse oder viskose Materialien, insbesondere Klebstoffe oder Dichtstoffe, zum Auspressen der Materialen mit einer Kartuschenpresse, welche einen zylindrischen Mantelteil (1) aufweist, welcher an einem Ende mit einem Kopfteil (2) verschlossen ist und in welchem ein Kolbenteil (3) zum Auspressen des pastösen Materials längsverschiebbar geführt ist, wobei der Kopfteil einen Ansatzteil (5) mit einem an dem mantelseitigen Endstück offenen und an dem freien Endstück verschlossenen Durchgangskanal (10) und einem Außengewinde (15) zum Aufschrauben einer Kartuschenspitze zum Ausspritzen der Materialien aufweist,
**dadurch gekennzeichnet, dass**
der Mantelteil (1) und der Kolbenteil (3) aus Weißblech bestehen, und der Kopfteil (2) einen Deckelteil (4) mit einer kreisförmigen Ausnehmung (12) aufweist, in welche der Ansatzteil (5) eingesetzt ist, wobei der Deckelteil (4) aus Weißblech besteht und der Ansatzteil (5) ein Kunststoffteil ist.

2. Kartusche nach Anspruch 1, **dadurch gekennzeichnet, dass** auf das mantelseitige Endstück des Ansatzteils (5) eine das offene Ende des Durchgangskanals (10) verschließende Membran (15) aufgebracht ist.

3. Kartusche nach Anspruch 1 oder 2, **dadurch gekennzeichnet, dass** der Ansatzteil (5) an dem mantelseitigen Endstück einen umlaufenden Flansch (8) aufweist.

4. Kartusche nach Anspruch 3, **dadurch gekennzeichnet, dass** die das offene Ende des Durchgangskanals (10) verschließende Membran (15) auf den umlaufenden Flansch (8) des Ansatzteils (5) aufgebracht ist.

5. Kartusche nach einem der Ansprüche 1 bis 4, **dadurch gekennzeichnet, dass** der Ansatzteil (5) und der Deckelteil (4) formschlüssig miteinander verbunden sind.

6. Kartusche nach einem der Ansprüche 1 bis 5, **dadurch gekennzeichnet, dass** der Ansatzteil (5) in den Deckelteil (4) eingepresst und/oder eingeklebt ist.

7. Kartusche nach einem der Ansprüche 4 bis 6, **dadurch gekennzeichnet, dass** der Deckelteil (4) an der Außenseite einen die kreisförmige Ausnehmung (12) umschließenden nach außen weisenden umlaufenden Rand (13) aufweist, wobei der Ansatzteil (5) derart in den Deckelteil (4) eingesetzt ist, dass sich der umlaufende Flansch (8) des Ansatzteils an dem umlaufenden Rand des Deckelteils ab stützt.

8. Kartusche nach einem der Ansprüche 1 bis 7, **dadurch gekennzeichnet, dass** der Deckelteil (4) eine den Mantelteil (1) umschließende Falzverbindung (6) aufweist.

9. Kartusche nach einem der Ansprüche 1 bis 8, **dadurch gekennzeichnet, dass** das freie Endstück des Ansatzteils (5) als eine abtrennbare Kunststoffspitze (11) ausgebildet ist.

10. Kartusche nach einem der Ansprüche 1 bis 9, **dadurch gekennzeichnet, dass** der Ansatzteil (5) ein Spritzgussteil ist.

11. Kartusche nach einem der Ansprüche 2 bis 10, **dadurch gekennzeichnet, dass** die Membran (15) eine aus Aluminium bestehende Membran ist.

12. Kartusche nach einem der Ansprüche 1 bis 11, **dadurch gekennzeichnet, dass** das Weißblech mit einer Innenbeschichtung versehen ist.

13. Kartusche nach einem der Ansprüche 1 bis 12, **dadurch gekennzeichnet, dass** die Kartusche mit einem pastösen oder viskosen Material, insbesondere einem Dichtstoff oder Klebstoff, befüllt ist.
